# EUROPÄISCHE PATENTSCHRIFT

(11) **EP 2 614 028 B1**
(45) Veröffentlichungstag und Bekanntmachung des Hinweises auf die Patenterteilung: **11.02.2015**
(21) Anmeldenummer: 11826433.2
(22) Anmeldetag: 09.09.2011
(51) Int. Cl.: B66F 9/14

(54) **VORRICHTUNG ZUR AUFNAHME EINES GABELTRÄGERPROFILS**
DEVICE FOR MOUNTING A LOAD-BEARING FORK PROFILE
DISPOSITIF DE RÉCEPTION D'UN PROFILÉ DE TABLIER PORTE-FOURCHE

(30) Priorität: 10.09.2010 DE 102010044954
(43) Veröffentlichungstag der Anmeldung: 17.07.2013
(73) Patentinhaber: Kaup GmbH & Co. KG Gesellschaft für Maschinenbau, 63741 Aschaffenburg (DE)
(72) Erfinder: KAUP, Otmar, 63741 Aschaffenburg (DE)
(74) Vertreter: Thürer, Andreas
(86) Internationale Anmeldenummer: PCT/DE2011/001709
(87) Internationale Veröffentlichungsnummer: WO 2012/037926

(56) Entgegenhaltungen:
- DE-A1- 3 702 918
- DE-U1- 8 815 272
- DE-U1-202010 002 928
- US-A1- 2010 101 895

## Beschreibung

Die Erfindung betrifft eine Vorrichtung zur Aufnahme eines Gabelträgerprofils nach dem Oberbegriff von Anspruch 1.

Durch die DE 36 32 031 A1 ist ein Vorbaugerät mit zwei Gabelzinken für Gabelstapler bekannt, bei dem an einer Gabelträgerplatte zwei gegeneinander wirkende Hydraulikzylinder für die Querverschiebung der Gabelträgerplatte angeordnet sind. Diese Gabelträgerplatte trägt ihrerseits zwei antiparallel wirkende Hydraulikaggregate, mit denen die Gabelzinken gemeinsam und in festem Abstand zueinander an der Gabel-trägerplatte verschiebbar sind. Damit ist es möglich, die jeweils äußerste der Gabelzinken bis an das jeweiliger Ende der Gabelträgerplatte zu verschieben, deren Länge der Breite des Gabelstaplers entspricht. Das Gerät benötigt wegen der Hublängen sogenannte Teleskopzylinder, die nicht nur teuer sind, sondern auch sehr starke Schubkräfte erzeugen, die durch Druckbegrenzungsventile begrenzt werden müssen. Dennoch sind aber die Gabelzinken nicht in eine Kontaktstellung zueinander zu bringen.

Die DE 36 39 933 zeigt ein Vorbaugerät zum Anbau an ein Hubfahrzeug mit vier Gabelzinken, von denen die beiden äußeren an die Inneren herangefahren werden können. Die DE 36 39 933 A1 offenbart eine Weiterentwicklung der DE 36 32 031 A1, bei der an einer zweiteiligen Gabelträgerplatte insgesamt vier Gabelzinken angeordnet sind, die sämtlich relativ zueinander verschiebbar sind, so dass es möglich ist, wahlweise eine normale Europalette, eine Kleinpalette oder zwei Kleinpaletten nebeneinander aufzunehmen. Auch dieses Gerät benötigt wegen der Hublängen sogenannte Teleskopzylinder, die nicht nur teuer sind, sondern auch sehr starke Schubkräfte erzeugen, die durch Druckbegrenzungsventile begrenzt werden müssen. Aber auch hierbei sind die Gabelzinken nicht in eine Kontaktstellung zueinander zu bringen.

Die DE 44 33 050 A1 zeigt ein Vorbaugerät zum Anbau an ein Hubfahrzeug, bei dem jeweils zwei rechte und linke Gabelschlitten mit einem Hydraulikzylinder bewegt werden.

Durch die DE 20 2010 002 928 U1 ist ein Anbaugerät für Flurförderzeuge bekannt, bei dem an einem Rahmen zwei waagrechte Gleitführungen und Hydraulikzylinder befestigt sind, deren waagrechte Kolbenstangen oben und unten auf die senkrechten Schenkel von Gabelzinken einwirken, die formschlüssig mit den Gleitführungen verbunden sind. Der waagrechte Verschiebeweg einer jeden Gabelzinke entspricht dabei dem maximalen Kolbenweg. Der minimale Abstand der Gabelzinken entspricht dabei der Länge der Hydraulikzylinder abzüglich der Längen der beiden Überlap-pungen von Kolbenstangen und Breite der Gabelzinken. Eine enge Zusammenführung der Gabelzinken bis zu einem gegenseitigen Kontakt ist dabei nicht möglich.

Nachteilig ist es, dass die Gabeln nur eine begrenzte Weite erreichen können, die regelmäßig von der Breite des Vorbaugeräts vorgegeben ist.

Aufgabe der vorliegenden Erfindung ist es, eine Vorrichtung bereitzustellen, die einen sicheren Betrieb mit einem großen seitlichen Wirkungsgrad auf einfache Weise ermöglicht.

Die Aufgabe wird gelöst durch eine Vorrichtung zur Aufnahme eines Gabelträgerprofils, die in einem Vorbau an einem Zinkenverstellgerät, insbesondere einem Hubfahrzeug, anzubringen ist,
umfassend:
zumindest einen im wesentlichen waagerecht angeordneten Träger, insbesondere einen T-Träger,
zumindest ein Führungsprofil, insbesondere ein C-förmiges Führungsprofil, das in einer Längsrichtung verschieblich auf dem Träger, insbesondere dem T-Träger, angeordnet ist,
zumindest eine Achse, die an dem Führungsprofil im Bereich eines äußeren Endes im wesentlichen parallel zur Längsrichtung befestigt ist und auf der das Gabelträgerprofil in Längsrichtung verschieblich angeordnet ist,
zumindest eine Begrenzungseinrichtung, die die Längsbewegung des Gabelträgerprofils auf der Achse einschränkt,
zumindest ein korrespondierender Verschiebezylinder, der an dem Gabelträgerprofil angreift und dieses in Längsrichtung verschieben kann und auf dem Träger zumindest mittelbar abgestützt ist.

Durch die erfindungsgemäße Vorrichtung kann ein gewünschter Öffnungsbereich rein hydraulisch ohne Gabelverstellung von Hand erreicht werden. Der Fahrer kann vom Sitz aus mit beispielsweise 135 mm breiten Gabeln einen Öffnungsbereich über AK Gabeln von 285 - 1.045 mm erzielen. Mit Hilfe der vorgelagerten Achsen wird pro Seite ein zusätzlicher Hub von beispielsweise 100 mm erzielt.

Die erfindungsgemäße Vorrichtung ist zur Aufnahme eines Gabelträgerprofils geeignet, die in einem Vorbau an einem Zinkenverstellgerät, insbesondere einem Hubfahrzeug anzubringen ist. Die Vorrichtung umfasst zumindest einen im wesentlichen waagerecht angeordneten Träger, insbesondere mit einem T-förmigen Querschnitt. Hierdurch ist eine flexible Montage und zugleich eine gute Stabilität gewährleistet. An den Träger kann auf sichere Weise ein Führungsprofil, insbesondere mit C-förmigem Querschnitt, angebracht werden, das in Längsrichtung verschieblich auf dem Träger angeordnet ist. An das Führungsprofil kann dann eine Achse im Bereich eines äußeren Endes befestigt werden, auf der das Gabelträgerprofil in Längsrichtung verschieblich angeordnet ist, zumindest eine Begrenzungseinrichtung, die die Längsbewegung des Gabelträgerprofils auf der Achse einschränkt.

Die Bewegung des Gabelträgerprofils kann einfach und sicher durch zumindest einen korrespondierenden Verschiebezylinder gewährleistet werden, der an dem Gabelträgerprofil angreift und dieses in Längsrichtung verschieben kann und auf dem T-Träger zumindest mittelbar abgestützt ist.

Vorteilhaft ist es, wenn der Vorbau für Hubfahrzeuge mindestens einen vertikal beweglichen Hauptträger aufweist, dessen Abmessungen der Breite des Hubfahrzeugs entsprechen und an dem ein Zwischengestell mit Verschiebezylindern für die voneinander unabhängige horizontale Führung zweier Gabelträgerprofile angeordnet ist, wobei die Verschiebezylinder für die Gabelträgerprofile derart ausgelegt sind, dass die Gabelträgerprofile sowohl in eine gegenseitige Kontaktstellung bringbar sind als auch in eine maximale Spreizstellung, wobei eine Aussenkante jeweils mindestens eines Gabelträgerprofils in die Nähe einer virtuellen Seitenfläche bringbar ist, die das Hubfahrzeug in Fahrtrichtung zwischen sich einschließen.

Damit wird der Vorteil erreicht, dass der Einsatzbereich für unterschiedliches Transportgut und dessen Unterlagen wie z.B. unterschiedliche Paletten bei geringst möglichen Kosten wesentlich erweitert wird. Das Transportgut kann dadurch in eine größtmögliche Nähe von Seitenwänden und anderem Transportgut wie z.B. Containern gebracht werden und/oder die Gabelzinken können In Paletten unterschiedlicher Breiten und Anzahl eingeschoben werden wie z.B. in Euro-Paletten sowie zwei oder mehrere schmale Paletten.

Es ist im Zuge weiterer Ausgestaltungen der Erfindung besonders vorteilhaft, wenn - die Vorrichtung im Sinne eines Zwischengestells in seinem Kopfbereich zwei entgegengesetzt betreibbare waagrechte Hydraulikantriebe besitzt, deren Schubwege, bezogen auf die Mittelstellung der Vorrichtung im Sinne eines Zwischengestells nach jeder Seite bis in die maximale Endstellung einer jeden Gabelzinke ausgelegt sind, und/oder die Hydraulikantriebe durch ein Tragprofil derart verbunden sind, dass sie in entgegen gesetzten Richtungen wirken, und/oder die Gabelzinken senkrechte und waagrechte Schenkel aufweisen und dass in den senkrechten Schenkeln Ausschnitte angeordnet sind, die sich in der Kontaktstellung der Gabelzinken zu einem Sichtfenster für die Bedienungsperson ergänzen, und/oder die Vorrichtung im Sinne eines Zwischengestells an seiner Vorderseite Ausnehmungen für ein manuelles Umhängen der Gabelzinken aufweist, und/oder die Achsen der Hydraulikantriebe in einer gemeinsamen waagrechten Ebene liegen, und/oder das Zwischengestell vier senkrechte Streben besitzt, an denen Vorsprünge für die Befestigung der hydraulischen Antriebe für die Verschiebung der Gabelzinken angeordnet sind, und/oder die Achsen der hydraulischen Antriebe für die Gabelzinken in einer gemeinsamen senkrechten Ebene innerhalb des Zwischengestells liegen, und/oder wenn an dem Zwischengestell sowohl oben als auch unten je zwei Führungskörper mit T-förmigen Köpfen angeordnet sind, die von komplementären Gleitkörpern an den senkrechten Schenkeln der Gabelzinken umgeben sind.

Vorteilhaft ist es, wenn an dem äußeren Ende und/oder an einem inneren Ende der Achse ein Widerlager vorgesehen ist. Die Bewegung des Zylinders kann somit sowohl zu einem weiten, einfach vorgebbarem seitlichen Ausfahren als auch einem Zurückfahren dienen.

Vorteilhaft ist es, wenn zwei, insbesondere vier spiegelbildlich angeordnete Träger, insbesondere T-Träger, mit entgegengesetzt betreibbaren Verschiebezylindern vorgesehen sind. Hierdurch ist insbesondere ein stabiler Halt der Vorrichtung gegeben.

Vorteilhaft ist es, wenn das Gabelträgerprofil in eine Achse eingehängt ist.

Vorteilhaft ist es, wenn das Gabelträgerprofil eine im wesentlichen zentrale Durchführung aufweist, durch die eine Achse geführt ist. Hierdurch wird insbesondere der Schwerpunkt des Vorbaus nach hinten verlegt und ein schmalerer Bau ermöglicht.

Vorteilhaft ist es, wenn zwei parallele Achsen vorgesehen sind, an denen das Gabelträgerprofil geführt ist.

Vorteilhaft ist es, wenn das Gabelträgerprofil zwei zentrale Durchführungen aufweist, durch die die Achsen geführt sind.

Vorteilhaft ist es, wenn der seitliche Gesamtausfahrweg größer als die Länge des Trägers ist.

Vorteilhaft ist es, wenn das Gabelträgerprofil eine Gabelzinke aufweist, insbesondere einstückig mit der Gabelzinke ist, wobei ein senkrechter Schenkel der Gabelzinke zentrale Durchführungen aufweist. Hierdurch kann eine wesentliche Einsparungen an Dicke und Gewicht in diesem Bereich erfolgen.

Vorteilhaft ist es, wenn die Vorrichtung in einem Kopfbereich zwei entgegengesetzt betreibbare waagrechte Hydraulikantriebe besitzt, deren Schubwege, bezogen auf eine Mittelstellung der Vorrichtung nach jeder Seite bis in die maximale Endstellung eines jeden Gabelträgerprofils ausgelegt sind, wobei insbesondere die Hydraulikantriebe durch ein Tragprofil derart verbunden sind, dass sie in entgegen gesetzten Richtungen wirken und/oder insbesondere die Achsen der Hydraulikantriebe in einer gemeinsamen waagrechten Ebene liegen und/oder insbesondere die Vorrichtung insbesondere an einer Vorderseite Ausnehmungen für ein manuelles Umhängen der Gabelträgerprofile aufweist und/oder insbesondere vier senkrechte Streben besitzt, an denen Vorsprünge für die Befestigung der Verschiebezylinder für die Verschiebung der Gabelträgerprofile angeordnet sind.

Vorteilhaft ist es, wenn die Gabelträgerprofile senkrechte und waagrechte Schenkel aufweisen und dass in den senkrechten Schenkeln Ausschnitte angeordnet sind, die sich in der Kontaktstellung der Gabelträgerprofle zu einem Sichtfenster für die Bedienungsperson ergänzen.

Vorteilhaft ist es, wenn die Achsen der Verschiebezylinder für die Gabelträgerprofile in einer gemeinsamen senkrechten Ebene innerhalb der Vorrichtung liegen.

Weitere Merkmale und Vorteile der Erfindung ergeben sich aus den Ansprüchen und der nachstehenden Beschreibung, in der Ausführungsbeispiele des Gegenstands der Erfindung in Verbindung mit den Zeichnungen näher erläutert sind.

Es zeigen:
- Fig. 1: eine erfindungsgemäße Vorrichtung,
- Fig. 2: eine erfindungsgemäße Vorrichtung in Explosionsdarstellung,
- Fig. 3a-3d: eine erfindungsgemäße Vorrichtung in Verschiebepositionen,
- Figur 4: eine perspektivische Ansicht eines Teils eines Hubfahrzeugs mit zusammengefahrenen Gabelzinken auf der rechten Seite,
- Figur 5: eine perspektivische Ansicht analog Figur 4 mit zusammengefahrenen Gabelzinken auf der linken Seite,
- Figur 6: eine perspektivische Ansicht des Zwischengestells mit seinen Antrieben,
- Figur 7: eine rückseitige Ansicht der rechten, unteren Ecke von Figur 6,
- Figur 8: eine Seitenansicht des Zwischengestells nach Figur 6,
- Figur 9: einen Ausschnitt aus dem oberen Teil von Figur 8 in vergrößertem Maßstab,
- Figur 10: eine Frontalansicht des Gegenstandes nach Figur 6, jedoch mit am weitesten auseinander geschobenen Streben,
- Figur 11: eine perspektivische Ansicht des Gegenstandes nach Figur 10, jedoch mit vorgehängten Gabelzinken,
- Figur 12: eine Frontalansicht des Vorbaugeräts in einer Stellung rechts der Symmetrieebene des Hubfahrzeugs, und
- Figur 13: eine Frontalansicht des Vorbaugeräts in einer Mittelstellung vor der Symmetrieebene des Hubfahrzeugs.

Fig. 1 zeigt eine erfindungsgemäße Vorrichtung 1 mit zwei Gabelträgerprofilen 2, die über jeweils zwei Achsen 6 an einem äußeren Ende 7 verschieblich gehalten sind.

Die Achsen 6 sind jeweils an einem Führungsprofil 4 mit einem C-förmigen Querschnitt befestigt. Jeweils ein Führungsprofil 4 läuft auf einem Träger 3 mit einem T-förmigen Querschnitt. Parallel zu dem T-Träger 3 und über eine Halterung 13 fest gekoppelt, ist jeweils ein hydraulischer Verschiebezylinder 9 an einem Gabelträgerprofil 2 angelenkt.

Somit ist vorteilhaft jeder der beiden Verschiebezylinder 9 mit einem vorteilhaft schmalen Gabelträgerprofil 2 verbunden, das oben und unten Bohrungen bzw. Durchführungen 10 aufweist, durch die zwei Achsen 6 gesteckt sind, die im Bereich ihrer Enden 7, 15 Widerlager 8 aufweisen, die mit den C-förmigen Führungsprofilen 4 verbunden sind.

Die mit einem Ausfahren und Zurückfahren des Zylinders 9 verbundene Bewegung des Gabelträgerprofils 2 ist in den Fig. 3a- 3d dargestellt.

Beim Ausfahren der Zylinder 9 bewegen sich zunächst die Gabelträgerprofile 2 von der Nullstellung Fig. 3a ausgehend auf den Achsen 6, bis sie an die Widerlager 8 am äußeren Ende 7 anstoßen. Dadurch wird die Kraft auf die C-förmigen Führungsprofile 4 gelenkt, die sich anschließend auf den T-Träger 3 mit dem restlichen Hub der Zylinder 9 bewegen.

Damit ist der gesamte Verschiebeweg größer als die Rahmenbreite und Länge der C-förmigen Führungsprofile.

Beim Zusammenfahren der Zylinder 9, dargestellt in Fig. 3c bis 3d erfolgt ein entspechender Bewegungsablauf in umgekehrter Richtung, insbesondere stößt das Gabelträgerprofil zunächst an ein Widerlager 8 an einem inneren Ende 15 der Achse um dann das C-förmige Führungsprofil 4 zurückzuschieben im Sinne eines Doppelteleskopprinzips.

Fig. 2 zeigt eine erfindungsgemäße Vorrichtung 1 in Explosionsdarstellung. Die Vorrichtung weist eine Gabelträgerprofil 2 auf, mit der zu transportierende Gegenstände, beispielsweise Paletten einfach untergriffen werden können. Durch die zentralen Durchführungen 10 im senkrechten Schenkelbereich der Gabelträgerprofile 2 kann eine hohe Gewichtsersparnis und ein Rückversetzen des Schwerpunktes erfolgen.

In den Figuren 4 und 5 ist der vordere und untere Teil eines Hubfahrzeugs 1' dargestellt, das vor dem Fahrersitz eine Hubeinrichtung 2' besitzt, an der ein Hauptträger 3' für die Querverschiebung einer Vorrichtung 1 für die Halterung von zwei L-förmigen Gabelträgerprofilen 2 besitzt. Man kann sich an beiden Seiten des Hubfahrzeugs 1' je eine virtuelle senkrechte Ebene vorstellen, deren Abstand der Breite des Hubfahrzeugs entspricht. Es ist weiterhin erkennbar, dass zumindest der obere Teil des Hauptträgers 3' dieser Breite entspricht. Die beiden Gabelträgerprofile 2 sind in ihrer Kontaktstellung gezeigt, und die jeweils äußerste Kante 7', 8' erreicht zumindest weitgehend die jeweilige virtuelle Ebene. Damit lässt sich eine aufgenommen Last bis jeweils an eine Wand oder einen anderen Gegenstand verschieben, an die das Hubfahrzeug 1' möglichst dicht herangefahren werden kann, wobei die Verfahrung entlang der in Achse 6, dargestellt beispielhaft in Fig. 1, erfolgen kann.

In Figur 6 ist gezeigt, dass die Vorrichtung 1 in seinem Kopfbereich zwei entgegengesetzt betreibbare waagrechte Hydraulikantriebe 9' und 10' besitzt, deren Achsen in einer gemeinsamen waagrechten Ebene liegen. Die Kolbenstange 9a' des Antriebes 9' ist in ihrer maximalen Ausschubstellung gezeigt, die Kolbenstange des Antriebs 10' in ihrer eingezogenen Stellung, um die Übersicht zu erleichtern. Wie die Figur 6 weiterhin zeigt, besitzt die Vorrichtung 1 vier senkrechte Streben 11', 12' und 13', von denen eine durch die Strebe 12' verdeckt ist. An diesen Streben sind Vorsprünge 11 a', 12a' und 13a' für die Befestigung der hydraulischen Verschiebezylinder 9 vorgesehen, deren Achsen in einer gemeinsamen senkrechten Ebene zwischen den Streben 11', 12' und 13' liegen.

An der Vorrichtung 1 sind vier waagrechte Querträger 16', 17', 18' und 19' vorgesehen, auf denen die Streben 12' und 13' mit den zugehörigen Gabelträgerprofilen 2 mittels Gleitkörpern verschiebbar sind, die die Köpfe der Querträger 16', 17', 18' und 19' umgreifen. Weitere Einzelheiten hierzu sind in Figur 5 dargestellt. An den oberen und unteren Enden sind die Streben 12' und 13' noch mit Tragelementen 21' und 22' verbunden, die mit Ausnehmungen 23' zum manuellen waagrechten Umsetzen der hier nicht gezeigten Gabelträgerprofilen verwendet werden können, falls dies zusätzlich erwünscht ist.

Die Figur 7 zeigt eine rückseitige Ansicht der rechten, unteren Ecke von Figur 6 mit einem der Führungsgehäuse 24' mit einer Walze 25', die auf dem unteren Hauptträger 3' abrollt.

In Figur 8 ist rechts eine der Hubeinrichtungen 2' angedeutet, an der der Hauptträger 3' mit seinen beiden waagrechten Führungen 3a' und 3b' befestigt ist. An diesen ist das bereits beschriebene Vorrichtung 1 geführt, zu der u.a. die Strebe 11' mit ihrem Vorsprung11a' für die Aufnahme des Verschiebezylinders 9 gehören kann. Zu erkennen sind auch die vier Querträger 16', 17', 18' und 19' mit den jeweils zugehörigen Gleitkörpern. Im oberen Bereich befinden sich die beiden Hydraulikantriebe 9' und 10'.

In Figur 9 ist noch dargestellt, dass die beiden Hydraulikantriebe 9' und 10' durch ein Tragprofil 26' getrennt sein können, das zwei waagrechte Schenkel und ein senkrechtes Verbindungsglied 27' aufweist

Die Figur 10 zeigt einen am weitesten gespreizten Zustand der senkrechten Streben 12' und 13'. Die Figur 11 zeigt dagegen eine perspektivische Darstellung des Gegenstandes von Figur 10 mit angesetzten Gabelträgerprofilen 2 (gestrichelt). Hier ist auch dargestellt, dass in den senkrechten Schenkeln der Gabelträgerprofile 2 Ausschnitte 28' angeordnet sind, die sich bei zusammengefahrenen Gabelträgerprofilen 2 zu einem Fenster für die Bedienungsperson ergänzen.

Die Figuren 12 und 13 sind in der Zusammenschau zu sehen. Sie sind durch drei strichpunktierte Linien verbunden, von denen die mittlere Linie S für die virtuelle Symmetrieebene des Hubfahrzeugs steht, während die beiden äußeren Linie LR' und LL' für die virtuellen seitlichen Begrenzungswände des Hubfahrzeugs 1'. Auch hier ist deutlich zu erkennen, dass sich die Ausschnitte 28' zu einem Sichtfenster ergänzen.

Am oberen Ende ist noch eine Leitungsführung 29' für die Versorgung der oberen Hydraulikantriebe 9' und 10' angedeutet.

### BEZUGSZEICHENLISTE

- 1: Vorrichtung
- 1': Hubfahrzeug
- 2: Gabelträgerprofil
- 2': Hubeinrichtung
- 3: Träger
- 3a': Führung
- 3b': Führung
- 3': Hauptträger
- 4: Führungsprofil
- 5: Längsrichtung
- 6: Achse
- 7: äußeres Ende
- 7': Kante
- 8: Widerlager
- 8': Kante
- 9: Verschiebezylinder
- 9a': Kolbenstange
- 9': Hydraulikantrieb
- 10: Durchführung
- 10': Hydraulikantrieb
- 11: Ausfahrweg
- 11': Strebe
- 11a': Vorsprung
- 12': Strebe
- 12a': Vorsprung
- 13: Halterung
- 13': Strebe
- 13a': Vorsprung
- 15: inneres Ende
- 14: Gabelzinke
- 16: Begrenzungseinrichtung
- 16': Querträger
- 17': Querträger
- 18': Querträger
- 19': Querträger
- 21': Tragelement
- 22': Tragelement
- 23': Ausnehmungen
- 24': Führungsgehäuse
- 25': Walze
- 26': Tragprofil
- 27': Verbindungsglied Schutzprofil
- 28': Ausschnitte
- 29': Leitungsführung
- S': Symmetrieeben
- LR': rechte Fahrzeugbegrenzung
- LL': linke Fahrzeugbegrenzung

## Patentansprüche

1. Vorrichtung (1) zur Aufnahme eines Gabelträgerprofils (2), in einem Vorbau an einem Zinkenverstellgerät, insbesondere einem Hubfahrzeug, anzubringen ist, umfassend:
zumindest einen im wesentlichen waagerecht angeordneten Träger (3), insbesondere einen T-Träger, zumindest ein Führungsprofil (4), insbesondere ein C-förmiges Führungsprofil, das in einer Längsrichtung (5) verschieblich auf dem Träger (3), insbesondere dem T-Träger, angeordnet ist, zumindest ein korrespondierender Verschiebezylinder (9), der an dem Gabelträgerprofil (2) angreift und dieses in Längsrichtung (5) verschieben kann und auf dem Träger (3) zumindest mittelbar abgestützt ist, **dadurch gekennzeichnet, dass** zumindest eine Achse (6), die an dem Führungsprofil (4) im Bereich eines äußeren Endes (7) im wesentlichen parallel zur Längsrichtung (5) befestigt ist und auf der das Gabelträgerprofil (2) in Längsrichtung (5) verschieblich angeordnet ist, zumindest eine Begrenzungseinrichtung (16), die die Längsbewegung (5) des Gabelträgerprofils (2) auf der Achse (6) einschränkt.

2. Vorrichtung nach Anspruch 1, **dadurch gekennzeichnet, dass** der Vorbau für Hubfahrzeuge (1') mindestens einen vertikal beweglichen Hauptträger (3') aufweist, dessen Abmessungen der Breite des Hubfahrzeugs (1') entsprechen und an dem die Vorrichtung (1) mit Verschiebezylindern (9) für die voneinander unabhängige horizontale Führung zweier Gabelträgerprofile (2) angeordnet ist, wobei die Verschiebezylinder (9) für die Gabelträgerprofile (2) derart ausgelegt sind, dass die Gabelträgerprofle (2) sowohl in eine gegenseitige Kontaktstellung bringbar sind als auch in eine maximale Spreizstellung, wobei eine Aussenkante jeweils mindestens eines Gabelträgerprofils (2) in die Nähe einer virtuellen Seitenfläche bringbar ist, die das Hubfahrzeug (1') in Fahrtrichtung zwischen sich einschließen.

3. Vorrichtung nach Anspruch 1 oder 2, **dadurch gekennzeichnet, dass** an dem äußeren Ende (7) und/oder an einem inneren Ende (15) der Achse ein Widerlager (8) vorgesehen ist.

4. Vorrichtung nach Anspruch 1 bis 3, **dadurch gekennzeichnet, dass** zwei, insbesondere vier spiegelbildlich angeordnete Träger, insbesondere T-Träger (3), mit entgegengesetzt betreibbaren Verschiebezylindern (9) vorgesehen sind.

5. Vorrichtung nach einem der Ansprüche 1 bis 4, **dadurch gekennzeichnet, dass** das Gabelträgerprofil (2) in eine Achse (6) eingehängt ist.

6. Vorrichtung nach einem der Ansprüche 1 bis 5, **dadurch gekennzeichnet, dass** das Gabelträgerprofil (2) eine im wesentlichen zentrale Durchführung (10) aufweist, durch die die Achse (6) geführt ist.

7. Vorrichtung nach einem der Ansprüche 1 bis 5, **dadurch gekennzeichnet, dass** das Gabelträgerprofil (2) zwei zentrale Durchführungen (10) aufweist, durch die die Achsen (6) geführt sind.

8. Vorrichtung nach einem der Ansprüche 1 bis 7, **dadurch gekennzeichnet, dass** zwei parallele Achsen (6) vorgesehen sind, an denen das Gabelträgerprofil (2) geführt ist.

9. Vorrichtung nach einem der Ansprüche 1 bis 8, **dadurch gekennzeichnet, dass** der seitliche Gesamtausfahrweg (11) größer als die Länge des Trägers (3) ist.

10. Vorrichtung nach einem der Ansprüche 1 bis 9, **dadurch gekennzeichnet, dass** das Gabelträgerprofil eine Gabelzinke (14) aufweist, insbesondere einstückig mit der Gabelzinke ist, wobei ein senkrechter Schenkel der Gabelzinke (14) zentrale Durchführungen (10) aufweist.

11. Vorrichtung nach Anspruch 1 bis 10, **dadurch gekennzeichnet, dass** sie in einem Kopfbereich zwei entgegengesetzt betreibbare waagrechte Hydraulikantriebe (9',10') besitzt, deren Schubwege, bezogen auf eine Mittelstellung der Vorrichtung nach jeder Seite bis in die maximale Endstellung eines jeden Gabelträgerprofils (2) ausgelegt sind, wobei insbesondere die Hydraulikantriebe (9', 10') durch ein Tragprofil (26') derart verbunden sind, dass sie in entgegen gesetzten Richtungen wirken und/oder insbesondere die Achsen der Hydraulikantriebe (9',10') in einer gemeinsamen waagrechten Ebene liegen und/oder insbesondere die Vorrichtung insbesondere an einer Vorderseite Ausnehmungen (23') für ein manuelles Umhängen der Gabelträgerprofile (2) aufweist und/oder insbesondere vier senkrechte Streben (11',12',13') besitzt, an denen Vorsprünge (11a',12a',13a') für die Befestigung der Verschiebezylinder (9) für die Verschiebung der Gabelträgerprofile (2) angeordnet sind.

12. Vorrichtung nach Anspruch 1 bis 11, **dadurch gekennzeichnet, dass** die Gabelträgerprofile (2) senkrechte und waagrechte Schenkel aufweisen und dass in den senkrechten Schenkeln Ausschnitte (28') angeordnet sind, die sich in der Kontaktstellung der Gabelträgerprofile (2) zu einem Sichtfenster für die Bedienungsperson ergänzen.

13. Vorrichtung nach Anspruch 1 bis 12, **dadurch gekennzeichnet, dass** die Achsen der Verschiebezylinder (9) für die Gabelträgerprofile (2) in einer gemeinsamen senkrechten Ebene innerhalb der Vorrichtung (1) liegen.

## Claims

1. Device (1) to take a fork carrier profile (2), to be attached to a front projection on a fork positioner, in particular on a lift truck, comprising:
at least one essentially horizontally arranged carrier (3), in particular a T-carrier, and at least one guide profile (4), in particular a C-shaped guide profile, which is arranged in a movable fashion in a longitudinal direction (5) on the carrier (3), in particular the T-carrier, and **characterised by the fact** that there is at least one axle (6), which is fastened to the guide profile (4) at one external end (7) in a way that is essentially parallel to the longitudinal direction (5), and on which the fork carrier profile (2) is arranged in longitudinal direction (5) in a movable fashion, and **characterised by** the fact that there is at least one limiting device (16), which restricts the longitudinal movement (5) of the fork carrier profile (2) on the axle (6), and also comprising at least one corresponding movement cylinder (9), which engages with the fork carrier profile (2) and can move this in the longitudinal direction (5), and which is supported at least indirectly on the carrier (3).

2. Device in accordance with Claim 1, **characterised by the fact** that the front projection for lift trucks (1) has at least one vertically movable main carrier (3), whose dimensions correspond to the width of the lift truck (1), and on which the device (1) is arranged with movement cylinders (9) for the separately independent and horizontal guidance of two fork carrier profiles (2), whereby the movement cylinders (9) for the fork carrier profiles (2) are arranged in such a way, that the fork carrier profiles (2) can be brought to a reciprocal contact position as well as a maximum spread position, in which one outer edge of at least one fork carrier profile (2) can be brought close to a virtual side surface, whereby the lift truck (1) is enclosed between them in the travel direction.

3. Device in accordance with Claim 1 or 2, **characterised by the fact** that at the external end (7) and/or at one internal end (15) a counter bearing (8) is provided for the axle.

4. Device in accordance with Claims 1 to 3, **characterised by the fact** that two, and in particular four, carriers arranged in mirror-image, in particular T-carriers (3), are provided with movement cylinders (9), which can be operated in opposing directions.

5. Device in accordance with one of the Claims 1 to 4, **characterised by the fact** that the fork carrier profile (2) is hooked into an axle (6).

6. Device in accordance with one of the Claims 1 to 5, **characterised by the fact** that the fork carrier profile (2) has an essentially central opening (10), through which the axle (6) is fed.

7. Device in accordance with one of the Claims 1 to 5, **characterised by the fact** that the fork carrier profile (2) has two central openings (10), through which the axles (6) are fed.

8. Device in accordance with one of the Claims 1 to 7, **characterised by the fact** that two parallel axles (6) are provided, on which the fork carrier profile (2) is guided.

9. Device in accordance with one of the Claims 1 to 8, **characterised by the fact** that the overall side extension distance (11) is greater than the length of the carrier (3).

10. Device in accordance with one of the Claims 1 to 9, **characterised by the fact** that the fork carrier profile (2) has a lift fork (14) and in particular is a single piece with the lift fork, whereby a vertical side section of the lift fork (14) has central openings (10).

11. Device in accordance with Claims 1 to 10, **characterised by the fact** that in a head area it has two horizontal hydraulic drives (9',10'), which can be operated in opposing directions, and whose travel paths are designed towards each side, in relation to a middle position of the device, and extending as far as the maximum end position of each of the fork carrier profiles (2), whereby in particular the hydraulic drives (9',10') are connected by a carrier profile (26') in such a way, that they work opposing directions, and/or in particular the axles of the hydraulic drives (9',10') lie a common horizontal level, and/or in particular the device has recesses (23) specifically on one of the front faces for manually hanging the fork carrier profiles and/or it has in particular four vertical braces (11',12',13'), on which projecting (11a',12a',13a') are arranged for fastening the movement cylinders (9) for moving fork carrier profiles (2).

12. Device in accordance with Claims 1 to 11, **characterised by the fact** that the fork carrier profiles (2) have vertical and horizontal side sections, and that cut-outs (28') are arranged in the vertical side sections, whereby these cut-outs form a complementary viewing window for the operator, when the fork carrier profiles (2) are in the contact position.

13. Device in accordance with Claims 1 to 12, **characterised by the fact** that the axles of the movement cylinders (9) for the fork carrier profiles (2) lie in a common vertical plane within the device (1).

## Revendications

1. Dispositif (1) destiné à recevoir un profilé de porte-fourche (2), à installer dans un avant-corps en saillie sur un appareil de positionnement de fourches, en particulier un véhicule élévateur, comprenant :
au moins un support (3) disposé de manière essentiellement horizontale, en particulier un support en forme de T, au moins un profilé de guidage (4), en particulier un profilé de guidage en forme de C monté sur le support (3), en particulier le support en forme de T, de manière à pouvoir se déplacer dans une direction longitudinale (5), au moins un vérin de déplacement correspondant (9) qui agit sur le profilé de porte-fourche (2), qui peut déplacer celui-ci dans la direction longitudinale (5) et qui prend appui au moins indirectement sur le support (3) ; **caractérisé en ce qu'**au moins un axe (6) est fixé de manière essentiellement parallèle à la direction longitudinale (5) sur le profilé de guidage (4) au niveau d'une extrémité extérieure (7) et sur lequel le profilé de porte-fourche (2) est monté de manière à coulisser dans la direction longitudinale (5), au moins un dispositif limiteur (16) qui limite le mouvement longitudinal (5) du profilé de porte-fourche (2) sur l'axe (6).

2. Dispositif selon la revendication 1, **caractérisé en ce que** l'avant-corps en saillie pour véhicules élévateurs (1') comporte au moins un support principal (3') pouvant être déplacé verticalement, dont les dimensions correspondent à la largeur du véhicule élévateur (1') et sur lequel est agencé le dispositif (1) avec des vérins de déplacement (9) pour le guidage horizontal individuel de deux profilés de porte-fourche (2), les vérins de déplacement (9) pour les profilés de porte-fourche (2) étant à cette occasion conçus de telle sorte que les profilés de porte-fourche (2) peuvent être amenés aussi bien sur une position de contact mutuel que sur une position d'écartement maximal, un bord extérieur d'au moins un profilé de porte-fourche (2) pouvant à cette occasion être respectivement amené à proximité de surfaces latérales virtuelles qui encadrent entre elles le véhicule élévateur (1') dans le sens de la marche.

3. Dispositif selon les revendications 1 ou 2, **caractérisé en ce qu'**une butée (8) est prévue sur l'extrémité extérieure (7) et/ou sur une extrémité intérieure (15) de l'axe.

4. Dispositif selon les revendications 1 à 3, **caractérisé en ce que** deux - en particulier quatre - supports disposés symétriquement, en particulier supports en forme de T (3), sont prévus avec des vérins de déplacement (9) fonctionnant de manière opposée.

5. Dispositif selon l'une des revendications 1 à 4, **caractérisé en ce que** le profilé de porte-fourche (2) est suspendu sur un axe (6).

6. Dispositif selon l'une des revendications 1 à 5, **caractérisé en ce que** le profilé de porte-fourche (2) comporte une traversée essentiellement centrale (10) à travers laquelle est mené l'axe (6).

7. Dispositif selon l'une des revendications 1 à 5, **caractérisé en ce que** le profilé de porte-fourche (2) comporte deux traversées centrales (10) à travers lesquelles sont menés les axes (6).

8. Dispositif selon l'une des revendications 1 à 7, **caractérisé en ce que** deux axes (6) parallèles sont prévus, le long desquels est mené le profilé de porte-fourche (2).

9. Dispositif selon l'une des revendications 1 à 8, **caractérisé en ce que** la course de sortie latérale totale (11) est supérieure à la longueur du support (3).

10. Dispositif selon l'une des revendications 1 à 9, **caractérisé en ce que** le profilé de porte-fourche comporte une bras de fourche (14), en particulier constitue un seul et même ensemble avec le bras de fourche, un flanc vertical du bras de fourche (14) comportant à cette occasion des traversées centrales (10).

11. Dispositif selon les revendications 1 à 10, **caractérisé en ce qu'**il possède dans une partie de tête deux entraînements hydrauliques horizontaux fonctionnant de manière opposée (9', 10') dont les courses sont conçues pour aller, de chaque côté, par rapport à une position médiane du dispositif, jusqu'à la position finale maximale de chaque profilé de porte-fourche (2), en particulier les entraînements hydrauliques (9', 10') étant à cette occasion reliés par un profilé de support (26') de telle sorte qu'ils agissent dans des directions opposées et/ou en particulier les axes des entraînements hydrauliques (9', 10') se situent sur un plan horizontal commun et/ou en particulier le dispositif comporte, en particulier sur un côté avant, des creux (23') pour déplacer manuellement les profilés de porte-fourche (2) et/ou possède en particulier quatre montants verticaux (11', 12', 13') sur lesquels sont disposés des protubérances (11a', 12a', 13a') pour la fixation des vérins de déplacement (9) pour le déplacement des profilés de porte-fourche (2).

12. Dispositif selon les revendications 1 à 11, **caractérisé en ce que** les profilés de porte-fourche (2) comportent des flancs verticaux et horizontaux et **en ce que** les flancs verticaux présentent des découpes (28') qui se complètent dans la position de contact des profilés de porte-fourche (2) pour former une fenêtre d'observation pour l'opérateur.

13. Dispositif selon les revendications 1 à 12, **caractérisé en ce que** les axes des vérins de déplacement (9) pour les profilés de porte-fourche (2) se situent sur un plan vertical commun à l'intérieur du dispositif (1).
